# FASCICULE DE BREVET EUROPEEN

(11) **EP 2 735 921 B1**
(45) Date de publication et mention de la délivrance du brevet: **04.10.2017**
(21) Numéro de dépôt: 13198164.9
(22) Date de dépôt: 29.08.2011
(51) Int. Cl.: G04B 29/02, G04B 35/00, G04B 15/08

(54) **Porte-échappement d'horlogerie**
Hemmungsteilwerk für Uhr
Clock escapement holder

(43) Date de publication de la demande: 28.05.2014
(62) Demande divisionnaire de: 11179181.0
(73) Titulaire: ETA SA Manufacture Horlogère Suisse, 2540 Grenchen (CH)
(72) Inventeur: Villar, Ivan, 2504 Bienne (CH); Lippuner, Marc, 2544 Bettlach (CH); Vorpe, Sacha, 2605 Sonceboz-Sombeval (CH)
(74) Mandataire: Giraud, Eric

(56) Documents cités:
- EP-A1- 1 804 142
- EP-A1- 1 804 143
- EP-A2- 1 978 421
- WO-A1-2010/063129
- DE-A1- 2 041 114
- FR-A- 1 545 748
- FR-A1- 2 388 322
- US-A- 257 727
- US-A- 3 731 480

## Description

### Domaine de l'invention

L'invention concerne un ensemble pour un échappement d'un mouvement d'horlogerie, comportant un pont d'échappement, un pont de balancier, une ancre pour commander une roue d'échappement en coopération avec un balancier, ledit pont d'échappement portant un coussinet inférieur d'ancre pour le guidage d'un pivot inférieur d'ancre de ladite ancre, et ledit pont de balancier portant un coussinet supérieur d'ancre pour le guidage d'un pivot supérieur d'ancre de ladite ancre.

L'invention concerne encore un mouvement d'horlogerie comportant au moins un tel ensemble porte-échappement.

L'invention concerne encore une pièce d'horlogerie comportant au moins un tel mouvement.

L'invention concerne encore un procédé de réglage d'ébat de balancier d'un ensemble porte-échappement amovible pour mouvement d'horlogerie, comportant au moins un ressort spiral et au moins un balancier muni d'un plateau, et une roue d'échappement commandée par une ancre agencée pour coopérer avec ledit plateau.

L'invention concerne le domaine de l'horlogerie, et plus particulièrement le domaine des montres comportant des mouvements équipés de sous-ensembles modulaires.

### Arrière-plan de l'invention

La réalisation de sous-ensembles d'horlogerie modulaires nécessite une pré-fabrication intégrant des réglages rendant le sous-ensemble prêt à l'emploi, de façon à éviter toute reprise de réglage postérieure à l'intégration d'un sous-ensemble dans un ensemble de rang supérieur.

Dans le cas particulier d'un sous-ensemble porteur d'un ensemble balancier-spiral et d'une roue d'échappement, un moyen connu de montage d'un balancier sur un mouvement consiste à pitonner l'ensemble balancier-spiral sur un pont de balancier, et de ramener le tout sur un mouvement, préalablement monté avec la roue d'échappement et l'ancre. Une fois l'ensemble balancier-pont de balancier monté sur le mouvement, une difficulté récurrente se présente au niveau de la maîtrise de l'ébat vertical du balancier entre pivots au niveau des coussinets ou amortisseurs de chocs, que l'on désignera dans la suite de l'exposé sous le terme générique de coussinets. Pour pallier ce problème, des systèmes de réglage de l'ébat du balancier sont parfois employés.

Si on désire de surcroît effectuer un montage du mouvement de façon entièrement automatisée et bon marché, un tel principe de pitonnage et de montage sur mouvement s'avère délicat, car il est nécessaire dans ce processus de retourner l'ensemble balancier-pont de balancier. De plus, lors du montage en mouvement, le balancier reste suspendu au travers du spiral ce qui complique la manipulation.

Les moyens usuels de réglage de l'ébat de balancier sont généralement composés d'éléments rapportés, tels que vis, écrous, ressorts, ou similaires, qui permettent de créer mécaniquement un réglage. L'augmentation du nombre de composants liée à la présence de ces moyens de réglage renchérit le prix des composants du mouvement, et augmente le nombre d'opérations de montage, et donc le coût total.

Le document EP 1804 142 A1 au nom de ETA SA et OMEGA SA décrit un dispositif de réglage de l'ébat d'un mobile tournant entre deux paliers, l'un dans un pont et l'autre dans une platine. Les moyens de réglage comportent un élément de réglage de distance entre une base du pont et la platine cet élément de réglage ayant un premier trou pour le passage d'une vis de serrage et étant actionnable par un deuxième trou usiné dans cette base et la traversant. La vis de serrage est introduite dans ce deuxième trou pour fixer la base avec la platine, mais n'est pas en place dans ce deuxième trou lors de l'actionnement de cet élément de réglage depuis la face supérieure du pont opposée à la platine et par ce deuxième trou pour effectuer le réglage de l'ébat du mobile tournant.

Le document EP 1804 143 A1 au nom de ETA SA et OMEGA SA décrit, pour un mobile tournant similaire, un moyen de réglage formé d'une part par un moyen de fixation classique d'une première partie du pont à la platine laissant cette première partie dans une position fixe relativement à la platine, et, d'autre part, par un moyen de déformation du pont, qui est agencé pour faire varier la position relative entre une deuxième partie du pont et la platine en déformant ce pont. Ces première et deuxième parties du pont sont prévues pour qu'un actionnement de ce moyen de déformation de ce pont engendre une variation de la distance entre le premier palier et le deuxième palier.

Le document FR 2 388 322 au nom de PORTESCAP décrit un ensemble constitué par une ancre d'un instrument horaire et une platine, où portion auxiliaire de l'ancre et les parois d'une encoche de la platine définissent l'angle de rotation de l'ancre par rapport à la platine.

Le document US 3 731 480 au nom de KURITA décrit une ancre étampée, comportant une languette pliée formant une saillie agencée pour coopérer en butée avec des bords opposés d'une encoche ou ouverture dans une plaque de pont pour définir le débattement de l'ancre.

Le document US 257 727 au nom de LANE décrit une ancre porteuse d'une goupille évoluant dans une ouverture d'une platine.

### Résumé de l'invention

L'invention se propose de réaliser un module porte-échappement, facilement intégrable dans un mouvement et déjà réglé. L'invention met en place les conditions favorables pour effectuer un réglage irréversible.
De plus, le module porte-échappement selon l'invention est développé de façon à ce que son assemblage soit réalisable de façon automatisée, et en particulier dans une direction et dans un sens uniques. Tous les composants doivent pouvoir être mis en place, fixés, réglés, en combinaison les uns avec les autres, d'un seul côté d'une surface de montage.

A cet effet, l'invention concerne un ensemble porte-échappement amovible, pour un mouvement d'horlogerie, cet ensemble étant défini dans la revendication indépendante 1.

Des variantes préférées sont définies dans les revendications dépendantes.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en perspective, un pont d'échappement que comporte un ensemble porte-échappement amovible selon l'invention, équipé d'entretoises de part et d'autre d'une surface inférieure sur laquelle sont fixés un piton de spiral et des coussinets de guidage, les entretoises étant quant à elles équipées de tenons de positionnement ;
- la figure 2 représente, de façon schématisée et en perspective, le pont d'échappement de la figure 1, équipé d'un spiral, d'un balancier, d'une ancre et d'une roue d'échappement, chacun prémonté en porte-à-faux et maintenu par un pivot unique coopérant avec un coussinet correspondant de la surface inférieure ;
- la figure 3 représente, de façon schématisée et en perspective, un ensemble porte-échappement amovible selon l'invention, comportant le pont d'échappement équipé de la figure 2, qui est coiffé par un pont de balancier qui comporte une surface supérieure équipée de coussinets qui coopèrent avec les seconds pivots du spiral, du balancier, de l'ancre et de la roue d'échappement, ce pont de balancier comportant encore des alésages coopérant avec les tenons de positionnement du pont d'échappement ;
- la figure 4 représente, de façon schématisée et en coupe passant les axes de pivotement du spiral, du balancier, de l'ancre et de la roue d'échappement, l'ensemble porte-échappement amovible de la figure 3, représenté dans une première position d'assemblage, et, en ligne interrompue, dans une position déformée élastiquement du pont de balancier lors d'un réglage d'ébat du balancier préalable à la finition dd l'assemblage de cet ensemble porte-échappement ;
- a figure 5 représente, de façon schématisée et en plan en transparence, une première variante comportant deux butées de limitation de l'ancre, fixées au pont de balancier ;
- la figure 6 représente, de façon schématisée et en plan en transparence, une deuxième variante comportant une goupille de limitation fixée sur le bras de l'ancre, coopérant et limitée dans sa course par une lumière ménagée dans le pont de balancier ;
- la figure 7 représente, de façon schématisée et en perspective, une montre comportant un mouvement dans lequel est incorporé un ensemble porte-échappement amovible selon l'invention.

### Description détaillée des modes de réalisation préférés

L'invention concerne le domaine de l'horlogerie, et plus particulièrement le domaine des montres comportant des mouvements équipés de sous-ensembles modulaires.

Pour faciliter le montage automatisé d'un module porteur d'un oscillateur sur le mouvement, le choix s'est porté sur une architecture de type porte-échappement, lui aussi préalablement monté de façon automatisée.
L'invention concerne ainsi un module porte-échappement, facilement intégrable dans un mouvement, notamment par centrage et pivotement, et déjà réglé. Ce module porte-échappement est réglé de façon irréversible, quant à l'ébat du balancier au stade du sous-ensemble, avant son montage dans un mouvement. L'invention s'attache à créer les conditions d'une reproductibilité parfaite, puisqu'un module porte-échappement quelconque issu d'une production automatisée doit être parfaitement permutable avec un autre.

L'architecture de ce module porte-échappement est développée de façon à ce que son assemblage soit réalisable de façon automatisée, et en particulier dans une direction et dans un sens uniques. Tous les composants sont mis en place, fixés, réglés, en combinaison les uns avec les autres, d'un seul côté d'une surface de montage.

Tel que visible sur les figures, un ensemble porte-échappement 1 amovible pour mouvement d'horlogerie 100, comporte un oscillateur ou un ensemble balancier-spiral 2, comportant lui-même au moins un ressort spiral 5 et au moins un balancier 3 muni d'un plateau 4.

Dans d'autres variantes possibles de réalisation non illustrées par les figures, l'ensemble porte-échappement 1 peut comporter un autre type d'oscillateur, en particulier sans ressort spiral, par exemple un oscillateur de nature magnétique ou/et électrostatique. Un tel oscillateur communique un mouvement périodique à un mobile pivotant autour d'un axe de pivotement, et l'application présentée ici pour le cas préféré d'un ensemble balancier-spiral est transposable sans aucune limitation à un autre type d'oscillateur, le raisonnement qui va suivre et qui est relatif au réglage de l'ébat d'un balancier étant adapté au réglage de l'ébat d'un mobile d'oscillateur mû de façon périodique et transmettant une autorisation périodique de pivotement à une roue d'échappement ou similaire. La présente exécution n'est donc absolument pas restrictive.

L'ensemble porte-échappement 1 comporte encore une roue d'échappement 6, ici commandée par une ancre 7 agencée pour coopérer avec le plateau 4.

Selon l'invention, l'ensemble porte-échappement 1 comporte un pont d'échappement 10. Ce pont d'échappement 10 comporte, de part et d'autre d'une surface inférieure 11 équipée de coussinets de guidage, une première 20 et une deuxième 21 entretoises comportant respectivement une première 22 et une deuxième 23 surfaces d'appui. Ces surfaces d'appui sont agencées pour la réception d'une première 24 et d'une deuxième 25 surfaces complémentaires que comporte un pont de balancier 30, de part et d'autre d'une surface supérieure 11A de ce pont de balancier 30. Cette surface supérieure 11A est équipée de coussinets de guidage, qui font face à ceux de la surface inférieure 11.

Le pont de balancier 30 est positionné par rapport audit pont d'échappement 10 par des premiers 31 et des deuxièmes 32 moyens de positionnement, qui sont de préférence ménagés respectivement au niveau de la première 22 et de la deuxième 23 surfaces d'appui.

Selon une caractéristique propre à l'invention, la surface supérieure 11A du pont de balancier 30 est plus souple en flexion que la surface inférieure 11 du pont d'échappement 10, de façon à autoriser une mobilité, sous l'action d'un effort à composante normale appliqué à la surface supérieure 11A, de la première surface complémentaire 24 par rapport à la première surface d'appui 22 lorsque la deuxième surface complémentaire 25 est maintenue bloquée en position sur la deuxième surface d'appui 23, ou inversement.

La configuration inverse est mentionnée pour mémoire, et ne sera pas reprise dans la suite de l'exposé, mais l'homme du métier saura inverser les fonctions relatives des différentes surfaces en présence pour régler l'ébat du balancier, tel qu'il va être exposé ci-après.

Naturellement, la configuration inverse d'un pont d'échappement 30 plus souple que le pont de balancier 30 est aussi envisageable, mais elle est beaucoup moins pratique pour la réalisation d'un assemblage entièrement exécuté d'un seul côté d'une surface de référence, qui est ici constituée par la surface inférieure 11. Dans la variante avec ensemble balancier-spiral 2 illustrée sur les figures, la surface inférieure 11 du pont d'échappement 10 est équipée d'un piton 9 pour la fixation du au moins un spiral 5, d'un coussinet inférieur de balancier 12 pour le guidage d'un pivot inférieur de balancier 13 du balancier 3, d'un coussinet inférieur d'ancre 14 pour le guidage d'un pivot inférieur d'ancre 15 de l'ancre 7, et d'un coussinet inférieur d'échappement 16 pour le guidage d'un pivot inférieur d'échappement 17 de la roue d'échappement 6.

Ces coussinets sont avantageusement montés et fixés en place dans une première opération de montage, tel que visible sur la figure 1 qui représente le pont d'échappement 10 pré-équipé suite à cette première opération, dans laquelle tous les moyens de présentation de composants, d'usinage éventuel, de chassage, ou encore de collage ou de soudage, sont situés tous du même côté de la surface inférieure 11. Au cours de cette même première opération sont également montées les entretoises 20 et 21, dans le cas où elles ne sont pas monobloc avec le pont d'échappement 10. Toutefois, pour minimiser le nombre de composants, il est intéressant de les intégrer à ce dernier. De préférence, tel qu'illustré sur les figures, les premiers 31 et deuxièmes 32 moyens de positionnement, sont ménagés respectivement au niveau de la première 22 et de la deuxième 23 surfaces d'appui, ici sous forme de tenons, respectivement 33 et 35, qui peuvent être montés au cours de la même première opération de montage.

De façon préférée, si l'une des entretoises, ici la première entretoise 20, offre une première surface d'appui unique 22 et un tenon 33 de positionnement unique, l'autre des entretoises, ici la deuxième entretoise 21, offre une deuxième surface d'appui 23 dédoublée en deux surfaces d'appui 23A et 23B, comportant chacune un tenon de positionnement, respectivement 35A et 35B. Ainsi, le positionnement précis du pont de balancier 30, selon un plan perpendiculaire aux axes de pivotement des différents mobiles, peut être assuré par une seule des entretoises, ici la deuxième entretoise 21. Sur la variante illustrée par les figures, entre les deux tenons 35A et 35B, la deuxième entretoise est évidée localement et comporte une chambre 19 permettant le libre pivotement de la roue d'échappement 6. Il est aussi possible de concevoir la deuxième entretoise 21 en deux parties, mais la réalisation illustrée ici offre l'avantage d'une grande rigidité du pont d'échappement 10 au voisinage du coussinet d'échappement 16, ce qui garantit la constance de la position de ce coussinet par rapport aux tenons 35A et 35B.

De façon symétrique, la surface supérieure 11A que comporte le pont de balancier 30 est équipée d'un coussinet supérieur de balancier 12A pour le guidage d'un pivot supérieur de balancier 13A du balancier 3, d'un coussinet supérieur d'ancre 14A pour le guidage d'un pivot supérieur d'ancre 15A de l'ancre 7, et d'un coussinet supérieur d'échappement 16A pour le guidage d'un pivot supérieur d'échappement 17A de la roue d'échappement 6. Elle comporte des logements face aux tenons de positionnement: logement 34 en face du tenon 33, logements 36A et 36B en face des tenons 35A et 35B. Si ces tenons et logements sont représentés ici sous une forme cylindrique, d'autres formes aptes à assurer un bon positionnement sont également imaginables. Naturellement une configuration femelle/mâle, ou une configuration mixte, peut être adoptée à la place de la configuration mâle/femelle illustrée par les figures.

Les coussinets du pont de balancier 30 sont avantageusement montés et fixés en place dans une opération de pré-montage, où la surface supérieure 11A est tournée vers les moyens d'assemblage, comme la surface inférieure 11 l'est dans sa première opération de montage correspondant à la figure 1.

Une deuxième opération de montage consiste à compléter l'équipement du pont d'échappement 10 pré-équipé, par le positionnement et le montage, dans leurs coussinets respectifs, du au moins un ressort spiral 5 et de son pitonnage sur le piton 9, du au moins un balancier 3, de la roue d'échappement 6, et de l'ancre 7, tel que visible sur la figure 2.

Dans une troisième opération de montage, on présente le pont de balancier 30 face au pont d'échappement 10, de façon à faire correspondre ses logements 34 et 36 avec les tenons 33 et 35 du pont d'échappement 10, et de façon à ce que les coussinets supérieurs guident les pivots supérieurs concernés, soient respectivement le coussinet supérieur de balancier 12A avec le pivot supérieur de balancier 13A du balancier 3, le coussinet supérieur d'échappement 16A avec le pivot supérieur d'échappement 17A de l'échappement 6, et le coussinet supérieur d'ancre14A avec le pivot supérieur d'ancre 15A de l'ancre 7.

Cette troisième opération de montage est achevée dans une position de rapprochement maximal du pont d'échappement 10 et du pont de balancier 30, tel que visible sur la figure 3

Dans cette position de rapprochement maximal, le balancier 3 est pincé au moins sur le pivot inférieur de balancier 13 contre le coussinet inférieur de balancier 12, ou/et sur le pivot supérieur de balancier 13A contre le coussinet supérieur de balancier 12A. Le balancier 3 est donc pincé en position d'arc-boutement, et ne peut pas pivoter sous l'effet d'un couple raisonnable, c'est-à-dire du même ordre de grandeur que celui qui lui est appliqué en service par l'oscillateur, ou par le ressort-spiral 5 dans le présent cas.

De préférence, dans cette position de rapprochement maximal, la deuxième 23 surface d'appui de la deuxième entretoise 21 est au contact de la deuxième 25 surface complémentaire du pont de balancier 30.

A ce stade, il est avantageux d'immobiliser la deuxième surface complémentaire 25 bloquée en position sur la deuxième surface d'appui 23, et, notamment, de solidariser les uns avec les autres les logements 36A et 36B et les tenons 35A et 35B, notamment par soudure ou/et collage, ou similaire.
Une quatrième opération de réglage consiste au dépincement du balancier et au réglage, à une valeur minimale, de l'ébat du balancier 3.

Pour ce faire, on applique sur la surface supérieure 11A un effort F sensiblement normal à cette dernière, tel que visible sur la figure 4, et tendant à éloigner l'un de l'autre le pont d'échappement 10 et une extrémité du pont de balancier 30 par déformation élastique de ce dernier.

La figure 4 montre en trait interrompu une déformée D obtenue sous l'effet de cet effort F, qui est de faible ampleur, mais suffisante pour modifier le positionnement relatif des pivots et coussinets de maintien du balancier 3, et libérer celui-ci.

Cet effort F est d'une intensité juste suffisante pour autoriser le libre pivotement du balancier 3 sous l'effet d'un effort tangentiel T appliqué à une serge 3A que comporte le balancier 3 tel que représenté sur la figure 3, jusqu'à la libération du balancier 3. Cet effort tangentiel T se traduit par l'application, sur le balancier 3, d'un couple inférieur au couple de référence qui lui est appliqué en service par l'oscillateur, ou par le ressort-spiral 5 dans le présent cas. De préférence le couple résultant de l'effort tangentiel T appliqué lors de cette opération de réglage est très inférieur à ce couple de référence, notamment inférieur au dixième de la valeur de ce dernier. Dans la pratique, il est avantageusement appliqué sous la forme d'un flux d'air sur la serge 3A.

Le pont de balancier 30 est alors fixé dans la position particulière, ainsi obtenue dès que le balancier 3 est libéré, de la première surface complémentaire 24 par rapport à la première surface d'appui 22, alors que la deuxième surface complémentaire 25 est maintenue bloquée en position sur la deuxième surface d'appui 23.

Cette position particulière correspond ainsi à un réglage de l'ébat du balancier 3 correspondant à la position la plus rapprochée l'une de l'autre du pont d'échappement 10 et du pont de balancier 30, dans laquelle le balancier 3 est libre en pivotement.

En somme, après une introduction du pont de balancier 30, dans une position de rapprochement maximal du pont de balancier 30 et du pont d'échappement 10, sur le pivot supérieur de balancier 13A du balancier 3 prémonté au préalable par son pivot inférieur 13 dans le coussinet de balancier 12 porté par la surface inférieure 11, dans laquelle position de rapprochement maximal le balancier 3 est pincé au moins sur le pivot inférieur de balancier 13 contre le coussinet inférieur de balancier 12 ou/et sur le pivot supérieur de balancier 13A contre le coussinet supérieur de balancier 12A, le réglage de l'ébat du balancier 3 est obtenu après l'application sur la surface supérieure 11A d'un effort F sensiblement normal à cette dernière et tendant à éloigner l'un de l'autre le pont d'échappement 10 et une extrémité du pont de balancier 30 par déformation élastique de ce dernier, cet effort F étant d'une intensité juste suffisante pour autoriser le libre pivotement du balancier 3 sous l'effet d'un effort tangentiel T appliqué à la serge 3A du balancier 3.

En résumé, dans l'architecture proposée par l'invention, tous les composants de l'ensemble porte-échappement 1 viennent montés du même côté, selon cette suite :
- ébauche inférieure préalablement garnie du pont d'échappement 10 pré-équipé,
- intégration de l'ensemble balancier-spiral 2 et pitonnage sur le piton 9
- intégration de la roue d'échappement 6 et de l'ancre 7
- ntégration du pont de balancier 30

Dans cette réalisation, le réglage de l'ébat du balancier 3 se fait directement sur l'ensemble porte-échappement 1 avant le montage en mouvement selon la séquence suivante :
- le pont de balancier 30 vient sur les tenons 35A et 35B, et y est fixé. Dans cette position le balancier 3 est volontairement pincé sur au moins un de ses pivots ;
- on applique ensuite un déplacement local du pont de balancier 30, par déformation élastique, pour faire bouger le pont de balancier 30 par rapport au tenon 32, jusqu'à ce que le balancier 3se libère. Pour faciliter la détection de la libération du balancier 3, on applique un léger couple sur ce dernier, par une force tangentielle sur sa serge 3A, ainsi lors de la libération le balancier se met à tourner ;
- une fois la libération du balancier détectée, on verrouille le pont de balancier 30 dans cette position en le fixant sur le tenon 32.

Dans cette réalisation préférée, le spiral 5 est disposé entre la surface inférieure 11 et la serge 3A du balancier 3, et que l'ancre 7 est disposée du côté opposé, entre la serge 3A et ladite surface supérieure 11A. Cette particularité du spiral 5 placé sous la serge 3A est permise si l'on choisit un balancier sans raquetterie.

De préférence, l'ancre 7 est montée pivotante, par la coopération d'un coussinet inférieur d'ancre 14 pour le guidage d'un pivot inférieur d'ancre 15 d'une part, et d'un coussinet supérieur d'ancre 14A pour le guidage d'un pivot supérieur d'ancre 15A d'autre part, l'axe de pivotement défini par ces pivots étant extérieur à la serge 3A du balancier 3. Le fait de repousser le pivotement de l'ancre sur l'extérieur de la serge permet d'éviter le recours à un pont d'ancre.

La figure 5 illustre une première variante où le pivotement de l'ancre 7 est limité par des goupilles de limitation 37, 38, saillantes de la surface supérieure 11A du pont de balancier 30, qui limitent le débattement d'un bras 41 que comporte cette ancre 7.

La figure 6 illustre une deuxième variante où un bras 41 que comporte l'ancre 7 porte une goupille de limitation 39 qui est mobile dans une lumière 40 que comporte le pont de balancier 30, pour limiter le pivotement de cette ancre 7.

L'invention concerne encore un mouvement d'horlogerie 100 comportant au moins un tel ensemble porte-échappement 1. Selon l'invention, dans une position assemblée de cet ensemble porte-échappement 1, la roue d'échappement 6 coopère avec un rouage que comporte ce mouvement 100 extérieurement à cet ensemble porte-échappement 1.

L'invention concerne encore une pièce d'horlogerie 1000 comportant au moins un tel mouvement 100.

En somme, par rapport à un art antérieur comportant un mouvement standard, un spiral par-dessus la serge, une ancre sous la serge, une raquetterie, l'invention propose un mouvement avec une nouvelle architecture, un spiral sous la serge, une ancre par-dessus la serge, et pas de raquetterie. La nouvelle architecture permet de monter l'ensemble porte-échappement du même côté de façon automatisée. Enfin, le système de réglage de l'ébat du balancier se fait sans pièces rapportées.

## Revendications

1. Ensemble porte-échappement (1) amovible pour mouvement d'horlogerie (100), comportant un pont d'échappement (10), un pont de balancier (30), une ancre (7) pour commander une roue d'échappement (6) en coopération avec un balancier (3), ledit pont d'échappement (10) portant un coussinet inférieur d'ancre (14) pour le guidage d'un pivot inférieur d'ancre (15) de ladite ancre (7), et ledit pont de balancier (30) portant un coussinet supérieur d'ancre (14A) pour le guidage d'un pivot supérieur d'ancre (15A) de ladite ancre (7), où un bras (41) de ladite ancre (7) porte une goupille de limitation (39) qui est mobile dans une lumière (40) que comporte ledit pont de balancier (30), pour limiter le pivotement de ladite ancre (7), ledit ensemble porte-échappement (1) comportant également un oscillateur ou un ensemble balancier-spiral (2), comportant lui-même au moins un ressort spiral (5) et au moins un dit balancier (3) muni d'un plateau (4), et une dite roue d'échappement (6) commandée par ladite ancre (7) agencée pour coopérer avec ledit plateau (4), ledit pont d'échappement (10) comportant de part et d'autre d'une surface inférieure (11) équipée de coussinets de guidage, une première (20) et une deuxième (21) entretoises comportant respectivement une première (22) et une deuxième (23) surfaces d'appui pour la réception d'une première (24) et d'une deuxième (25) surfaces complémentaires que comporte ledit pont de balancier (30) de part et d'autre d'une surface supérieure (11A) équipée de coussinets de guidage, ledit pont de balancier (30) étant positionné par rapport audit pont d'échappement (10) par des premiers (31) et des deuxièmes (32) moyens de positionnement ménagés respectivement au niveau de ladite première (22) et de ladite deuxième (23) surfaces d'appui, ladite surface supérieure (11A) dudit pont de balancier (30) étant plus souple en flexion que ladite surface inférieure (11) dudit pont d'échappement (10), de façon à autoriser une mobilité, sous l'action d'un effort à composante normale appliqué à ladite surface supérieure (11A), de ladite première surface complémentaire (24) par rapport à ladite première surface d'appui (22) lorsque ladite deuxième surface complémentaire (25) est maintenue bloquée en position sur ladite deuxième surface d'appui (23), ou inversement.

2. Ensemble porte-échappement (1) selon la revendication précédente, **caractérisé en ce que** ladite surface inférieure (11) est équipée d'un piton (9) pour la fixation dudit au moins un spiral (5), d'un coussinet inférieur de balancier (12) pour le guidage d'un pivot inférieur de balancier (13) dudit balancier (3), et d'un coussinet inférieur d'échappement (16) pour le guidage d'un pivot inférieur d'échappement (17) de ladite roue d'échappement (6), et que ladite surface supérieure (11A) est équipée d'un coussinet supérieur de balancier (12A) pour le guidage d'un pivot supérieur de balancier (13A) dudit balancier (3), et d'un coussinet supérieur d'échappement (16A) pour le guidage d'un pivot supérieur d'échappement (17A) de ladite roue d'échappement (6).

3. Ensemble porte-échappement (1) selon la revendication précédente, **caractérisé en ce que** ledit pont de balancier (30) est fixé dans une position particulière de ladite première surface complémentaire (24) par rapport à ladite première surface d'appui (22) lorsque ladite deuxième surface complémentaire (25) est maintenue bloquée en position sur ladite deuxième surface d'appui (23), ou inversement, qui correspond à un réglage de l'ébat dudit balancier (3) correspondant à la position la plus rapprochée l'une de l'autre dudit pont d'échappement (10) et dudit pont de balancier (30), dans laquelle ledit balancier (3) est libre en pivotement.

4. Ensemble porte-échappement (1) selon l'une des revendications précédentes, **caractérisé en ce que** ledit spiral (5) est disposé entre ladite surface inférieure (11) et la serge (3A) dudit balancier (3), et que ladite ancre (7) est disposée du côté opposé, entre ladite serge (3A) et ladite surface supérieure (11A).

5. Ensemble porte-échappement (1) selon l'une des revendications précédentes, **caractérisé en ce que** ladite ancre (7) est montée pivotante, par la coopération dudit coussinet inférieur d'ancre (14) pour le guidage dudit pivot inférieur d'ancre (15) d'une part, et dudit coussinet supérieur d'ancre (14A) pour le guidage dudit pivot supérieur d'ancre (15A) d'autre part, l'axe de pivotement défini par lesdits pivots étant extérieur à la serge (3A) dudit balancier (3).

6. Mouvement d'horlogerie (100) comportant au moins un ensemble porte-échappement (1) selon l'une des revendications précédentes, **caractérisé en ce que**, dans une position assemblée dudit ensemble porte-échappement (1), ladite roue d'échappement (6) coopère avec un rouage que comporte ledit mouvement (100) extérieurement audit ensemble porte-échappement (1).

7. Pièce d'horlogerie (1000) comportant au moins un mouvement (100) selon la revendication précédente.

## Patentansprüche

1. Herausnehmbare Einsatzhemmungsanordnung (1) für ein Uhrwerk (100), umfassend eine Hemmungsbrücke (10), eine Unruhbrücke (30) und einen Anker (7) zum Steuern eines Hemmungsrades (6), das mit einer Unruh (3) zusammenwirkt, wobei die Hemmungsbrücke (10) ein unteres Ankerlager (14) für die Führung eines unteren Ankerdrehzapfens (15) des Ankers (7) trägt und die Unruhbrücke (30) ein oberes Ankerlager (14A) für die Führung eines oberen Ankerdrehzapfens (15A) des Ankers (7) trägt, wobei ein Arm (41) des Ankers (7) einen Begrenzungsstift (39) trägt, der in einem Langloch (40), das die Unruhbrücke (30) aufweist, bewegbar ist, um die Drehung des Ankers (7) zu begrenzen, wobei die Einsatzhemmungsanordnung (1) ferner einen Oszillator oder eine Unruh-Spiralfederanordnung (2) umfasst, die ihrerseits mindestens eine Spiralfeder (5) und mindestens eine mit einer Hebelscheibe (4) versehene Unruh (3) umfasst, und ein Hemmungsrad (6), das durch den Anker (7) gesteuert wird und dafür ausgelegt ist, mit der Hebelscheibe (4) zusammenzuwirken, wobei die Hemmungsbrücke (10) auf beiden Seiten einer mit Führungslagern ausgestatteten unteren Oberfläche (11) einen ersten (20) und einen zweiten (21) Abstandshalter umfasst, die jeweils entsprechend eine erste (22) und eine zweite (23) Abstützoberfläche für die Ablage einer ersten (24) und einer zweiten (25) komplementären Oberfläche aufweisen, die die Unruhbrücke (30) auf beiden Seiten einer mit Führungslagern ausgestatteten oberen Oberfläche (11A) aufweist, wobei die Unruhbrücke (30) in Bezug auf die Hemmungsbrücke (10) durch erste (31) und zweite (32) Positionierungsmittel positioniert ist, die jeweils entsprechend auf Höhe der ersten (22) und der zweiten (23) Abstützoberfläche ausgebildet sind, wobei die obere Oberfläche (11A) der Unruhbrücke (30) biegsamer als die untere Oberfläche (11) der Hemmungsbrücke (10) ist, derart, dass unter der Wirkung einer Kraft mit einer Normalenkomponente, die auf die obere Oberfläche (11A) ausgeübt wird, eine Beweglichkeit der ersten komplementären Oberfläche (24) in Bezug auf die erste Abstützoberfläche (22) zugelassen wird, wenn die zweite komplementäre Oberfläche (25) in ihrer Position an der zweiten Abstützoberfläche (23) arretiert gehalten wird, oder umgekehrt.

2. Einsatzhemmungsanordnung (1) nach dem vorhergehenden Anspruch, **dadurch gekennzeichnet, dass** die untere Oberfläche (11) ausgestattet ist mit einem Spiralklötzchen (9) für die Befestigung der mindestens einen Spiralfeder (5), mit einem unteren Unruhlager (12) für die Führung eines unteren Unruhdrehzapfens (13) der Unruh (3) und mit einem unteren Hemmungslager (16) für die Führung eines unteren Hemmungsdrehzapfens (17) des Hemmungsrades (6) und dass die obere Oberfläche (11A) ausgestattet ist mit einem oberen Unruhlager (12A) für die Führung eines oberen Unruhdrehzapfens (13A) der Unruh (3) und mit einem oberen Hemmungslager (16A) für die Führung eines oberen Hemmungsdrehzapfens (17A) des Hemmungsrades (6).

3. Einsatzhemmungsanordnung (1) nach dem vorhergehenden Anspruch, **dadurch gekennzeichnet, dass** die Unruhbrücke (30) an einer bestimmten Position der ersten komplementären Oberfläche (24) in Bezug auf die erste Abstützoberfläche (22) befestigt ist, wenn die zweite komplementäre Oberfläche (25) an ihrer Position an der zweiten Abstützoberfläche (23) arretiert gehalten wird, oder umgekehrt, die einer Regulierung des Spiels der Unruh (3) entspricht, das der Position größter gegenseitiger Annäherung der Hemmungsbrücke (10) und der Unruhbrücke (30) entspricht, in der die Unruh (3) frei drehbar ist.

4. Einsatzhemmungsanordnung (1) nach einem der vorhergehenden Ansprüche, **dadurch gekennzeichnet, dass** die Spiralfeder (5) zwischen der unteren Oberfläche (11) und dem Reif (3A) der Unruh (3) angeordnet ist und dass der Anker (7) auf der gegenüberliegenden Seite zwischen dem Reif (3A) und der oberen Oberfläche (11A) angeordnet ist.

5. Einsatzhemmungsanordnung (1) nach einem der vorhergehenden Ansprüche, **dadurch gekennzeichnet, dass** der Anker (7) durch die Zusammenwirkung des unteren Ankerlagers (14) für die Führung des unteren Ankerdrehzapfens (15) einerseits und des oberen Ankerlagers (14A) für die Führung des oberen Ankerdrehzapfens (15A) andererseits drehbar montiert ist, wobei sich die durch die Drehzapfen definierte Drehachse außerhalb des Reifs (3A) der Unruh (3) befindet.

6. Uhrwerk (100), umfassend mindestens eine Einsatzhemmungsanordnung (1) nach einem der vorhergehenden Ansprüche, **dadurch gekennzeichnet, dass** das Hemmungsrad (6) in einer zusammengefügten Position der Einsatzhemmungsanordnung (1) mit einem Räderwerk zusammenwirkt, das das Werk (100) außerhalb der Einsatzhemmungsanordnung (1) umfasst.

7. Zeitmessgerät (1000), umfassend mindestens ein Werk (100) nach dem vorhergehenden Anspruch.

## Claims

1. Removable platform escapement assembly (1) for a timepiece movement (100), including an escapement bridge (10), a balance cock (30), a pallet lever (7) arranged to control an escape wheel (6) in cooperation with a balance (3), said escapement bridge (10) carrying a bottom balance bearing (12) for guiding a bottom pallet lever pivot (15) of said pallet lever (7), and said balance cock (30) carrying a top pallet lever bearing (14A) for guiding a top pallet lever pivot (15A) of said pallet lever (7), wherein an arm (41) of said pallet lever (7) carries a banking pin (39) which can move in a hole (40) comprised in said balance cock (30), to limit the pivoting of said pallet lever (7), said platform escapement assembly (1) still including an oscillator or a sprung balance assembly (2), in turn comprising at least one balance spring (5) and at least one said balance (3) fitted with a roller (4), and a said escape wheel (6) controlled by said pallet lever (7), said escapement bridge (10) comprising, on both sides of a bottom surface (11) fitted with guide bearings, first (20) and second (21) spacers respectively comprising first (22) and second (23) bearing surfaces for receiving first (24) and second (25) complementary surfaces comprised in said balance cock (30) on both sides of a top surface (11A) fitted with guide bearings, said balance cock (30) being positioned relative to said escapement bridge (10) by first (31) and second (32) positioning means, respectively arranged on said first (22) and second (23) bearing surfaces, said top surface (11A) of said balance cock (30) being more flexible in bending than said bottom surface (11) of said escapement bridge (10), so as to allow mobility, as a result of a force applied at least perpendicularly to said top surface (11A), of said first complementary surface (24) relative to said first bearing surface (22) when said second complementary surface (25) is held locked in position on said second bearing surface (23), or vice versa.

2. Platform escapement assembly (1) according to the preceding claim, **characterized in that** said bottom surface (11) is fitted with a balance spring stud (9) for securing said at least one balance spring (5), a bottom balance bearing (12) for guiding a bottom balance pivot (13) of said balance (3), a bottom escapement bearing (16) for guiding a bottom escapement pivot (17) of said escape wheel (6), and **in that** said top surface (11A) is provided with a top balance bearing (12A) for guiding a top balance pivot (13A) of said balance (3), and a top escapement bearing (16A) for guiding a top escapement pivot (17A) of said escape wheel (6).

3. Platform escapement assembly (1) according to the preceding claim, **characterized in that** said balance cock (30) is fixed with said first complementary surface (24) in a particular position relative to said first bearing surface (22), when said second complementary surface (25) is held locked in position on said second bearing surface (23), or vice versa, which corresponds to an adjustment of the shake of said balance (3) in the position of maximum closeness of said escapement bridge (10) to said balance cock (30), in which said balance (3) pivots freely.

4. Platform escapement assembly (1) according to any of the preceding claims, **characterized in that** said balance spring (5) is arranged between said bottom surface (11) and the felloe (3A) of said balance (3), and **in that** said pallet lever (7) is arranged on the opposite side, between said felloe (3A) and said top surface (11A).

5. Platform escapement assembly (1) according to any of the preceding claims, **characterized in that** said pallet lever (7) is pivotally mounted, by the cooperation of a bottom pallet lever bearing (14) for guiding said bottom pallet lever pivot (15) on the one hand, and said top pallet lever bearing (14A) for guiding a top pallet lever pivot (15A) on the other hand, the pivot axis defined between said pivots being external to the felloe (3A) of said balance (3).

6. Timepiece movement (100) including at least one platform escapement assembly (1) according to any of the preceding claims, **characterized in that**, when said platform escapement assembly (1) is in an assembled position, said escape wheel (6) cooperates with a gear train comprised in said movement (100) external to said platform escapement assembly (1).

7. Timepiece (1000) including at least one movement (100) according to the preceding claim.
